# EUROPÄISCHE PATENTSCHRIFT

(11) **EP 0 615 947 B1**
(45) Veröffentlichungstag und Bekanntmachung des Hinweises auf die Patenterteilung: **05.06.1996**
(21) Anmeldenummer: 94103701.2
(22) Anmeldetag: 10.03.1994
(51) Int. Cl.: B67C 3/22, B67C 3/00

(54) **Füllmaschine für Gefässe**
Filling machine for containers
Machine de remplissage de récipients

(30) Priorität: 13.03.1993 DE 9303698 U
(43) Veröffentlichungstag der Anmeldung: 21.09.1994
(73) Patentinhaber: KRONES AG HERMANN KRONSEDER MASCHINENFABRIK, D-93073 Neutraubling (DE)
(72) Erfinder: Ahlers, Egon, D-93073 Neutraubling (DE)
(74) Vertreter: Grünecker, Kinkeldey, Stockmair & Schwanhäusser Anwaltssozietät

(56) Entgegenhaltungen:
- EP-A- 0 408 851
- DE-A- 2 739 742
- DE-A- 3 224 521
- DE-A- 3 605 482
- DE-A- 3 834 874
- DE-A- 3 927 897
- FR-A- 2 499 538

## Beschreibung

Die Erfindung betrifft eine Füllmaschine für Gefäße gemäß dem Oberbegriff des Anspruchs 1.

Derartige Füllmaschinen sind in verschiedenen Bauformen bekannt (siehe z.B. DE-A-3 104 187). Übereinstimmend sitzt der Ringkessel unmittelbar auf dem äußeren Rand des in etwa auf gleicher Höhe liegenden Rotors auf, der z.B. scheiben-, ring- oder speichenradförmig geformt ist. Dabei werden enge, schwer zugängliche Spaltstellen zwischen Rotor und Ringkessel gebildet.

Weiter ist es bekannt, die besonders kritische Unter- und Außenseite des Ringkessels, wo im allgemeinen die Füllorgane sitzen, von außen her mittels manuell geführter oder an der Füllmaschine angeordneter Spritzdüsen für ein Reinigungs- und/oder Desinfektionsmittel zu spülen um so einer Verschmutzung oder Verkeimung der zu füllenden Gefäße entgegenzuwirken. Ablagerungen an der Innenseite des Ringkessels und auf dem Rotor werden auf diese Weise nicht erfaßt.

Hier können sich daher Keimherde bilden, die eine Infektion der Gefäße verursachen.

Der Erfindung liegt die Aufgabe zugrunde, bei einer Füllmaschine für Gefäße der eingangs genannten Art mit einfachen Mitteln ein intensives Reinigen auch der Innenseite des Ringkessels zu ermöglichen.

Diese Aufgabe wird erfindungsgemäß durch die im Kennzeichen des Anspruchs 1 angegebenen Merkmale gelöst.

Bei einer erfindungsgemäßen Füllmaschine ermöglicht der zwischen dem Ringkessel und dem Rotor gebildete Freiraum ein ungehindertes Abfließen eines Reinigungs- und/oder Desinfektionsmittels einschließlich der Ablagerungen von der Oberseite und Innenseite des Ringkessels. Dieser Bereich kann daher genauso intensiv abgespritzt werden, wie bisher schon die Unterseite und Außenseite des Ringkessels. Durch dieses direkte Ableiten von Verschmutzungen wird gleichzeitig einer Ablagerung auf dem Rotor selbst entgegengewirkt.

Vorteilhafte Weiterbildungen der Erfindung sind in den Unteransprüchen enthalten. Besonders vorteilhaft ist die Anordnung einer Schutzwand gemäß dem Anspruch 6. Diese erlaubt es trotz der intensiven Reinigung der Kesselinnenseite auf dem Rotor beispielsweise elektronische Steuerelemente für die Füllorgane unterzubringen. Die Außenfläche der Schutzwand wird mit in die intensive Reinigung einbezogen, während innerhalb der Schutzwand diejenigen Bauelemente angeordnet sind, die nicht gespült werden sollen.

Im Nachstehenden werden zwei Ausführungsbeispiele der Erfindung anhand der Zeichnungen beschrieben. Es zeigen:
- Fig. 1: die teilweise Draufsicht auf eine Füllmaschine für Gefäße,
- Fig. 2: den Schnit A-B nach Fig. 1,
- Fig. 3: die teilweise Draufsicht auf eine andere Ausführung einer Füllmaschine für Gefäße,
- Fig. 4: den Schnitt C - D nach Fig. 3.

Die Füllmaschine nach Fig. 1 und 2 weist einen i.w. zylindrischen, ortsfesten Ständer 16 auf, auf dem mittels eines Kugeldrehkranzes ein ringförmiger Träger 9 mit senkrechter Drehachse 11 gelagert ist. Am Außenrand des Trägers 9 sind gleichmäßig über den Umfang verteilt hängende Huborgane 8 für die zu füllenden Gefäße 1 angeordnet, die in herkömmlicher Weise durch eine ortsfeste Hubkurve 18 gesteuert werden.

An der Oberseite des Trägers 9 stützt sich über mehrere synchron antreibbare Schraubspindeln 17 höhenverstellbar ein Rotor 5 ab. Dieser besitzt die Form einer Kreisscheibe und liegt konzentrisch zur Drehachse 11. Auf dem äußeren Rand des Rotors 5 stützt sich über mehrere schmale, gleichmäßig über den Umfang verteilte Ausleger 4, die horizontal und radial zur Drehachse 11 verlaufen, ein rotationssymmetrischer Ringkessel 2 für die abzufüllende Flüssigkeit ab. Die Ausleger 4 sind an der Innenseite des Ringkessels 2 angeschweißt und mit dem Rotor 5 verschraubt. An der Außenseite des Ringkessels 2 sind Füllorgane 3 befestigt, jeweils über einem korrespondierenden Huborgan 8.

Der Innendurchmesser des Ringkessels 2 ist wesentlich größer als der Außendurchmesser des auf gleicher Höhe liegenden Rotors 5, so daß zwischen Ringkessel 2 und Rotor 5 ein im wesentlichen nur durch die Ausleger 4 unterbrochener ringförmiger Freiraum 6 gebildet wird. Dessen Außenseite wird direkt durch die Innenseite des Ringkessels 2 begrenzt, während seine Innenseite durch eine zylindrische Schutzwand 7 begrenzt wird. Diese besteht aus einem gebogenen Blechstreifen und ist nach oben und unten hin überstehend am Rand des Rotors 5 befestigt.

Der Freiraum 6 ist nach oben hin und nach unten hin vollkommen offen und geht in einen Zwischenraum 10 über, der zwischen dem Träger 9 und dem Rotor 5 ausgebildet ist. Der Zwischenraum 10 ist nach außen hin und nach innen hin offen und mündet an der Innenseite in den Hohlraum des Ständers 16 ein. Ein an der Oberseite des Freiraums 6 zugeführtes, den Ringkessel 2 an der Innenseite und ggf. an der Oberseite umströmendes Reinigungs- oder Desinfektionsmittel kann daher unter Mitnahme von Verunreinigungen bis hin zu größeren Fremdkörpern wie z.B. Gefäßbruchstücken ungehindert abfließen.

Durch eine in Fig. 2 strichpunktiert angedeutete zylindrische Abschirmung 19, die an der Oberseite des Trägers 9 befestigt ist und teleskopartig hinter die Schutzwand 7 greift, kann die Strömung nach außen hin gelenkt werden. Auch ist es zweckmäßig, am Außenrand des Trägers 9 das Abfließen der Spülflüssigkeit erleichternde Durchbrüche 20 anzubringen.

Die Zuführung der Spül-, Reinigungs- oder Desinfektionsflüssigkeit kann manuell, z.B. durch eine Schlauchleitung erfolgen. Um eine maschinelle Reinigung zu ermöglichen, ist über dem Freiraum 6 eine ortsfeste Rohrleitung 27 mit mehreren den Ringkessel 2, den Freiraum 6 und die Schutzwand 7 bestreichenden Spritzdüsen 14 angeordnet. Diese kann bei Bedarf, manuell oder automatisch, für eine oder mehrere Umdrehungen des Rotors 5 mit einer unter Druck stehenden Flüssigkeit beaufschlagt werden. Auch können mehrere mit dem Rotor 5 umlaufende Spritzdüsen vorgesehen werden.

In jedem Falle ermöglicht der spülbare Freiraum 6 eine intensive Reinigung auch der radial nach innen weisenden Bereiche des Ringkessels 2 und damit dessen gesamter Außenflächen einschließlich der an ihm befestigten Füllorgane 3. Nennenswerte Spaltflächen sind nicht vorhanden. Es kann somit im Bereich der Füllorgane 3 und des Ringkessels 2 ein diesen allseitig umgebender steriler Bereich erzeugt werden, wodurch Infektionen der Gefäße 1 während des Füllvorgangs, die von den Außenbereichen des Ringkessels 2 und der Füllorgane 3 ausgehen, praktisch ausgeschlossen sind.

Der innerhalb der Schutzwand 7 liegende Bereich des Rotors 5 ist gegen die Reinigungsflüssigkeit abgeschirmt und nimmt eine elektronische Steuereinrichtung 13 und eine Reihe von Magnetventilen 12 auf, welche zusammen die mit nicht gezeigten elektrischen Füllstandssonden versehenen Füllorgane 3 steuern. Zum besseren Schutz der Steuereinrichtung 13 ist diese von einer zusätzlichen zylindrischen Schutzwand 21 umgeben. Außerdem kann der Raum innerhalb der Schutzwand 7 durch einen oder mehrere, strichpunktiert angedeutete Deckel 26 nach oben hin abgeschlossen werden.

Die von den elektrischen Füllstandssonden zur Steuereinrichtung 13 laufenden Elektrokabel und die von den Magnetventilen 12 zu den Füllorganen 3 laufenden Druckluftschläuche sind flüssigkeitsdicht durch die Schutzwand 7 hindurchgeführt und verlaufen quer durch den Freiraum 6. Die rückwärtige Spülbarkeit des Ringkessels 2 wird dadurch nicht beeinträchtigt. Die Kabel bzw. Leitungen können auch gebündelt im Bereich der Ausleger 4 und/oder in Rohren durch den Freiraum 6 geführt werden. Durch diesen verlaufen außerdem noch mehrere Rohrleitungen 22, die in einen an der Unterseite des Rotors 5 befestigten Drehverteiler einmünden. Sie dienen der Zuführung der abzufüllenden Flüssigkeit in den Ringkessel 2.

Die Füllmaschine nach Fig. 3 und 4 stimmt teilweise mit der Füllmaschine nach Fig. 1 und 2 überein. Im Nachstehenden werden daher nur die Abweichungen beschrieben.

Während der Ringkessel 2 der Füllmaschine nach Fig. 1 und 2 nur eine einzige Kammer für die Füllflüssigkeit enthält, da hier die aus den Gefäßen 1 verdrängte Luft direkt in die Umgebung austritt, sind bei dem Ringkessel 2 nach Fig. 3 und 4 zwei weitere Kammern für Spanngas und Rückgas vorgesehen. Diese Füllmaschine arbeitet nach dem Gegendruck-Dreikammer-Prinzip, bei dem die Gefäße 1 gasdicht an das Füllorgan 3 angepreßt werden. Die Ausleger 4 sind hier einstückig mit dem scheibenförmigen Rotor 5 ausgebildet. Der Ringkessel 2 weist an seiner Innenseite im Bereich der Ausleger 4 entsprechende Ansätze auf, die mit den Auslegern 4 verschraubt sind. Die Schutzwand 7 ist niedriger und nach oben hin durch mehrere abnehmbare Deckel 23 verschlossen.

Am Außenrand des ringförmigen Trägers 9, der nach innen hin abgeschrägt ist, und an der Unterseite des Ringkessels 2 sind zylindrische, teleskopartig ineinandergreifende Schutzbleche 24, 25 befestigt. Diese schirmen den Freiraum 6 nach außen hin ab. Die bei Gegendruck-Füllmaschinen infolge Zerplatzen der Gefäße 1 unvermeidlich entstehenden Scherben und dgl. können daher nicht in den Ringraum 6 und den sich daran anschließenden Zwischenraum 10 eindringen. Die Reinigung der Innenseite des Ringkessels 2 einerseits und der Ober-, Unter- und Außenseite des Ringkessels 2 mit den Füllorganen 3 andererseits erfolgt hier durch getrennte Flüssigkeitsströme aus entsprechend angeordneten Spritzdüsen 14. Es ist ferner möglich, an der Oberseite des Ringkessels 2 ein weiteres zylindrisches Schutzblech 15 zu befestigen, das strichpunktiert angedeutet ist. Auch ist es möglich, am Übergang vom Schutzblech 15 zur Oberseite des Ringkessels 2 nicht gezeigte Durchtrittsöffnungen für die Spülflüssigkeit anzubringen.

## Patentansprüche

1. Füllmaschine für Gefäße, mit einem mehrere Füllorgane (3) tragenden, auf einem Rotor (5) befestigten Ringkessel (2) für die Füllflüssigkeit, **dadurch gekennzeichnet**, daß sich der Ringkessel (2) über mehrere Ausleger (4) auf dem Rotor (5) abstützt und daß zwischen dem Ringkessel (2) und dem Rotor (5) ein durch die Ausleger (4) unterbrochener, nach oben und unten hin offener ringartiger Freiraum (6) ausgebildet ist, und daß der Rotor (5) einen kreisförmigen Außenrand aufweist, dessen Durchmesser in etwa um die Breite des Freiraumes (6) kleiner ist als der Innendurchmesser des Ringkessels (2).

2. Füllmaschine nach Anspruch 1, **dadurch gekennzeichnet**, daß der ringartige Freiraum (6) konzentrisch zur Drehachse (11) des Rotors (5) angeordnet ist.

3. Füllmaschine nach Anspruch 1 oder 2, **dadurch gekennzeichnet**, daß die Ausleger (4) im wesentlichen radial zur Drehachse (11) des Rotors (5) verlaufen.

4. Füllmaschine nach einem der Ansprüche 1 bis 3, **dadurch gekennzeichnet**, daß die Ausleger (4) im wesentlichen horizontal verlaufen.

5. Füllmaschine nach einem der Ansprüche 1 bis 4, **dadurch gekennzeichnet**, daß die Innenseite des Freiraums (6) durch eine auf Höhe des Ringkessels (2) angeordnete Schutzwand (7) begrenzt wird.

6. Füllmaschine nach Anspruch 5, **dadurch gekennzeichnet**, daß die Schutzwand (7) durch ein auf dem Rotor (5) konzentrisch zu dessen Drehachse (11) befestigtes, im wesentlichen zylindrisches Blech gebildet wird.

7. Füllmaschine nach Anspruch 5 oder 6, **dadurch gekennzeichnet**, daß innerhalb der Schutzwand (7) auf dem ring- oder scheibenartigen Rotor (5) Steuereinrichtungen (12, 13) für die Füllorgane (3) angeordnet sind.

8. Füllmaschine nach einem der Ansprüche 1 bis 7, **dadurch gekennzeichnet**, daß der Rotor (5) auf einem Huborgane (8) für die Gefäße aufnehmenden, drehbar gelagerten Träger (9) abgestützt ist, wobei zwischen dem Träger (9) und dem Rotor (5) und/oder dem Ringkessel (3) ein freier Zwischenraum (10) ausgebildet ist, in den der ringartige Freiraum (6) einmündet.

9. Füllmaschine nach Anspruch 8, **dadurch gekennzeichnet**, daß der Träger (9) ringförmig ausgebildet ist.

10. Füllmaschine nach Anspruch 9, **dadurch gekennzeichnet**, daß über dem ringartigen Freiraum (6) mindestens eine feststehende Spritzdüse (14) für ein Reinigungsmittel angeordnet ist.

11. Füllmaschine nach einem der Ansprüche 1 bis 10, **dadurch gekennzeichnet**, daß über dem ringartigen Freiraum (6) mehrere mit dem Rotor (5) umlaufende Spritzdüsen (14) für ein Reinigungsmittel angeordnet sind.

12. Füllmaschine nach einem der Ansprüche 8 bis 11, **dadurch gekennzeichnet**, daß der Träger (9) im Bereich unterhalb des ringartigen Freiraums (6) mit Durchbrüchen (20) versehen ist.

13. Füllmaschine nach einem der Ansprüche 1 bis 12, **dadurch gekennzeichnet**, daß der Ringkessel (2), der Rotor (5) und der Freiraum (6) im wesentlichen auf gleicher Höhe liegen.

14. Füllmaschine nach einem der Ansprüche 1 bis 13, **dadurch gekennzeichnet**, daß die Außenseite des Freiraums (6) zumindest teilweise durch ein am Ringkessel (2) befestigtes Schutzblech (15, 25) begrenzt wird.

15. Füllmaschine nach einem der Ansprüche 1 bis 14, **dadurch gekennzeichnet**, daß der Freiraum (6) frei von feuchtigkeitsempfindlichen Einbauten ist.

16. Füllmaschine nach Anspruch 14 oder 15, **dadurch gekennzeichnet**, daß der Freiraum (6) im Bereich unter dem Ringkessel (2) nach außen hin durch ein am Ringkessel (2) befestigtes Schutzblech (25) und/oder ein am Träger (9) befestigtes Schutzblech (24) abgeschlossen ist.

17. Füllmaschine nach einem der Ansprüche 6 bis 16, **dadurch gekennzeichnet**, daß der Raum innerhalb der Schutzwand (7) durch mindestens einen Deckel (23, 26) nach oben hin abgeschirmt ist.

## Claims

1. Filling machine for vessels, with an annular reservoir (2) for the filling liquid which carries several filling members (3) and is mounted on a rotor (5), characterised in that the annular reservoir (2) is supported on the rotor (5) by several arms (4) and in that between the annular reservoir (2) and the rotor (5) is formed an annular free space (6) which is interrupted by the arms (4) and open at the top and bottom, and in that the rotor (5) comprises a circular outer edge of which the diameter is smaller than the inside diameter of the annular reservoir (2) more or less by the width of the free space (6).

2. Filling machine according to claim 1, characterised in that the annular free space (6) is arranged concentrically to the axis of rotation (11) of the rotor (5).

3. Filling machine according to claim 1 or 2, characterised in that the arms (4) extend essentially radially to the axis of rotation (11) of the rotor (5).

4. Filling machine according to any of claims 1 to 3, characterised in that the arms (4) extend essentially horizontally.

5. Filling machine according to any of claims 1 to 4, characterised in that the inner side of the free space (6) is defined by a protective wall (7) arranged at the height of the annular reservoir (2).

6. Filling machine according to claim 5, characterised in that the protective wall (7) is formed by an essentially cylindrical metal sheet mounted on the rotor (5) concentrically to the axis of rotation (11) thereof.

7. Filling machine according to claim 5 or 6, characterised in that inside the protective wall (7) on the annular or disc-shaped rotor (5) are arranged control devices (12, 13) for the filling members (3).

8. Filling machine according to any of claims 1 to 7, characterised in that the rotor (5) is supported on a rotatably mounted support (9) which receives lifting members (8) for the vessels, wherein between the support (9) and the rotor (5) and/or the annular reservoir (2) is formed a free gap (10) into which leads the annular free space (6).

9. Filling machine according to claim 8, characterised in that the support (9) is ring-shaped.

10. Filling machine according to claim 9, characterised in that above the annular free space (6) is arranged at least one stationary spray nozzle (14) for a cleaning medium.

11. Filling machine according to any of claims 1 to 10, characterised in that above the annular free space (6) are arranged several spray nozzles (14) for a cleaning medium rotating with the rotor (5).

12. Filling machine according to any of claims 8 to 11, characterised in that the support (9) in the region beneath the annular free space (6) is provided with apertures (20).

13. Filling machine according to any of claims 1 to 12, characterised in that the annular reservoir (2), the rotor (5) and the free space (6) are located essentially at the same height.

14. Filling machine according to any of claims 1 to 13, characterised in that the outer side of the free space (6) is defined at least partially by a shield plate (15, 25) attached to the annular reservoir (2).

15. Filling machine according to any of claims 1 to 14, characterised in that the free space (6) is free from moisture-sensitive fittings.

16. Filling machine according to claim 14 or 15, characterised in that the free space (6) in the region below the annular reservoir (2) is closed off from the outside by a shield plate (25) attached to the annular reservoir (2) and/or a shield plate (24) attached to the support (9).

17. Filling machine according to any of claims 6 to 16, characterised in that the space inside the protective wall (7) is shielded at the top by at least one cover (23, 26).

## Revendications

1. Machine de remplissage de récipients, avec un réservoir annulaire (2) supportant plusieurs organes de remplissage (3) et fixé sur un rotor (5), caractérisée en ce que le réservoir annulaire (2) s'appuie sur le rotor (5) par l'intermédiaire de plusieurs bras (4), en ce qu'un dégagement annulaire (6) ouvert vers le haut et vers le bas, interrompu par les bras (4), est réalisé entre le réservoir annulaire (2) et le rotor (5), et en ce que le rotor (5) présente un bord externe circulaire, dont le diamètre est à peu près inférieur de la largeur du dégagement (6) au diamètre interne du réservoir annulaire (2).

2. Machine de remplissage suivant la revendication 1, caractérisée en ce que le dégagement annulaire (6) a une disposition concentrique par rapport à l'axe de rotation (11) du rotor (5).

3. Machine de remplissage suivant l'une des revendications 1 ou 2, caractérisée en ce que les bras (4) se situent essentiellement dans un sens radial par rapport à l'axe de rotation (11) du rotor (5).

4. Machine de remplissage suivant l'une des revendications 1 à 3, caractérisée en ce que les bras (4) se situent essentiellement à l'horizontale.

5. Machine de remplissage suivant l'une des revendications 1 à 4, caractérisée en ce que le côté interne du dégagement (6) est limité par une cloison protectrice (7), disposée qu niveau du réservoir annulaire (2).

6. Machine de remplissage suivant la revendication 5, caractérisée en ce que la cloison protectrice (7) est formée par une tôle essentiellement cylindrique, fixée sur le rotor (5) d'une manière concentrique par rapport à l'axe de rotation (11) de ce dernier.

7. Machine de remplissage suivant l'une des revendications 5 ou 6, caractérisée en ce que des dispositifs de commande (12, 13) pour les organes de remplissage (3) sont disposés sur le rotor annulaire ou en forme de disque (5), à l'intérieur de la cloison protectrice (7).

8. Machine de remplissage suivant l'une des revendications 1 à 7, caractérisée en ce que le rotor (5) s'appuie sur un support (9), monté avec une possibilité de rotation et recevant des organes de levage (8) pour les récipients, un espace intermédiaire libre (10), dans lequel débouche le dégagement annulaire (6), étant réalisé entre le support (9) et le rotor (5) et/ou le réservoir annulaire (2).

9. Machine de remplissage suivant la revendication 8, caractérisée en ce que le support (9) a une réalisation annulaire.

10. Machine de remplissage suivant la revendication 9, caractérisée en ce qu'un pulvérisateur stationnaire (14), au moins, pour un détergent, est disposé au-dessus du dégagement annulaire (6).

11. Machine de remplissage suivant l'une des revendications 1 à 10, caractérisée en ce que plusieurs pulvérisateurs (14) pour un détergent, qui tournent avec le rotor (5), sont disposés au-dessus du dégagement annulaire (6).

12. Machine de remplissage suivant l'une des revendications 8 à 11, caractérisée en ce que le support (9) est muni d'ouvertures (20) dans la zone sous-jacente au dégagement annulaire (6).

13. Machine de remplissage suivant l'une des revendications 1 à 12, caractérisée en ce que le réservoir annulaire (2), le rotor (5), et le dégagement (6), se situent essentiellement à la même hauteur.

14. Machine de remplissage suivant l'une des revendications 1 à 13, caractérisée en ce que le côté externe du dégagement (6) est limité, en partie du moins, par une tôle de protection (15, 25) fixée sur le réservoir annulaire (2).

15. Machine de remplissage suivant l'une des revendications 1 à 14, caractérisée en ce que le dégagement (6) est exempt de composants encastrés sensibles à l'humidité.

16. Machine de remplissage suivant l'une des revendications 14 ou 15, caractérisée en ce que le dégagement (6) est fermé vers l'extérieur, dans la zone sous-jacente au réservoir annulaire (2), par une tôle de protection fixée sur le réservoir (2), et/ou par une tôle de protection (24) fixée sur le support (9).

17. Machine de remplissage suivant l'une des revendications 6 à 16, caractérisée en ce que l'espace situé à l'intérieur de la cloison protectrice (7) est fermé vers le haut par un couvercle (23, 26), au moins.
